# EUROPÄISCHE PATENTSCHRIFT

(11) **EP 0 097 860 B1**
(45) Veröffentlichungstag und Bekanntmachung des Hinweises auf die Patenterteilung: **19.03.1986**
(21) Anmeldenummer: 83105750.0
(22) Anmeldetag: 11.06.1983
(51) Int. Cl.: C10H 21/00

(54) **Acetylengas-Reaktor**
Acetylene gas reactor
Réacteur à gaz d'acetylène

(30) Priorität: 26.06.1982 DE 3223923
(43) Veröffentlichungstag der Anmeldung: 11.01.1984
(73) Patentinhaber: Priesemuth, Wolfgang, Dipl.-Ing., 25524 Itzehoe (DE)
(72) Erfinder: Priesemuth, Wolfgang, Dipl.-Ing., 25524 Itzehoe (DE)
(74) Vertreter: Schöning, Hans-Werner, Dipl.-Ing.

## Beschreibung

Die Erfindung betrifft einen, auch für den mobilen Einsatz geeigneten, vorzugsweise mit Niederdruck arbeitenden Acetylengas-Reaktor, insbesondere zur Speisung eines Kraftfahrzeugmotors, bestehend aus einem Calciumcarbid-Vorratsbehälter, einer unterhalb des Vorratsbehälters angeordneten, der Acetylenentwicklung dienenden Reaktionskammer, einem am Boden des Vorratsbehälters angeschlossenen, in die Reaktionskammer hineinragenden Siebkorb, an dem von eine Sprühdüsenanordnung zur Zufuhr des zur Reaktion erforderlichen Wassers angeordnet ist, und einem am Boden der Reaktionskammer angeschlossenen Auslaßstutzen für den anfallenden Calciumhydroxidschlamm bzw. Kalkstaub.

Ein solcher Acetylengas-Reaktor ist Gegenstand der deutschen Patentanmeldung DE-A 31 31 670.0 des Anmelders.

Die vorliegende Erfindung bezweckt eine Weiterentwicklung und Verbesserung eines solchen in interner praxis bereits erprobten Reaktors im Hinblick auf eine praxisgerechtere Ver- und Entsorgung in Verbindung mit einer Kühlung und Reinigung des unter relativ hohen Temparaturen erzeugten Acetylengases.

Diese Aufgabe wird erfindungsgemäß dadurch gelöst, daß getrennt von der Reaktionskammer ein gesonderter, mit dem Wasserüberschuß der Reaktionskammer gespeisten Gassammel- und Wasservorrats-Behälter angeordnet ist, daß der untere, den Wasservorrat enthaltende Teil dieses Behälters über eine Leitung mit der Sprühdüsenanordnung verbunden ist, daß von dem das Acetylen aufnehmenden oberen Bereich der Reaktionskammer eine Gasleitung zu einer Bodenöffnung des gesonderten Behälters führt und daß der zu den Verbrauchern führende Acetylengas-Austrittsstutzen im oberen Bereich des gesonderten Behälters vorgesehen ist.

Diese erfindungsgemäße Ausbildung führt dazu, daß das gesamte durch Reaktion entstandene sehr heiße Acetylengas zunächst einmal das Reaktionswasser im gesonderten Behälter durchströmen muß und hierdurch eine erhebliche Abkühlung erfährt, bevor es sich im oberen Teil des gesonderten Behälters im Gasraum sammeln und zum Verbraucher weitergeleitet werden kann. Hierdurch wird auch die Bildung von Kondenswasser verhindert, welches sonst mit in die Leitungswege zum Verbraucher und in die angeschlossene Brennkraftmaschine eingebracht werden könnte.

Von Vorteil ist auch, daß nunmehr der eigentliche Reaktor.wesentlich kleiner ausgebildet werden kann, da Gas und Wasser im gesonderten Behälter gespeichert werden kann. So kann in einem Reaktor von bestimmten Abmessungen ein größerer Vorrat an Calciumcarbid eingelagert werden. Bei der Verwendung in einem Kraftfahrzeug könnte der Calciumcarbid-Vorratsbehälter des Reaktors beispielsweise ein Fassungsvermögen von 20 kg Carbid erhalten, was bei einem Kraftfahrzeug der Mittelklasse einer Fahrleistung von 300 bis 400 km entspricht.

Ein weiteres Merkmal der Erfindung betrifft das Sammeln des anfallenden Calciumhydroxidschlammes bzw. Kalkstaubes, der nun gemäß der Weiterbildung dieser Erfindung über eine Rohrleitung - gegebenenfalls unter Zuschaltung einer Pumpe - in einen getrennt aufzustellenden Sammelbehälter geleitet wird. Wenn ge-mäß dem Vorschlag der Erfindung gleiche Behälter mit gleichen Anschlußmaßen für die Calciumcarbid-Nachfüllung und das Sammeln des Calciumcarbidschlammes vorgesehen werden, besteht die Möglichkeit, einen nach der Carbidbeschickung leer gewordenen Carbidbehälter zur Aufnahme des Carbidschlammes zu verwenden.

Für den Einsatz bei Kraftfahrzeugen könnte also auf einer "Tank"-Stelle jeweils immer ein gefüllter Schlammbehälter abgegeben und der neu empfangene Carbidbehälter nach seiner Entleerung in den Vorratsbehälter als nächster Schlammbehälter angeschlossen werden.

Weitere Einzelheiten und Merkmale der Erfindung ergeben sich aus den Unteransprüchen.

In der nachfolgenden Beschreibung werden anhand der beigefügten Zeichnungen bevorzugte Ausführungsbeispiele eines erfindungsgemäßen Acetylengas-Reaktors näher erläutert.

In der Zeichnung zeigen:
Fig. 1 einen schematischen Vertikalschnitt durch einen erfindungsgemäßen Niederdruck-Acetylengas-Reaktor in Mehrkammer-Bauart,
Fig. 2 einen Querschnitt gemäß der Schnittlinie 11-11 der Fig. 1,
Fig. 3 eine schematische Darstellung eines an den Reaktor anschließbaren Sammelbehälters für den anfallenden Calciumhydroxidschlamm bzw. Kalkstaub und
Fig. 4 eine abgewandelte Ausführungsform in schematischer Darstellung.

Wie die Fig. 1 zeigt, besteht der erfindungsgemäße Reaktor aus einem im wesentlichen zylindrischen Gehäuse 1, einem gesonderten Gassammel - und Wasservorrats-Behälter 2 und einem abnehmbaren Sammelbehälter 3 (Fig. 3) für den anfallenden Calciumhydroxidschlamm bzw. Kalkstaub. Das Gehäuse 1 umschließt den Calciumcarbid-Vorratsbehälter 4, der durch einen trichterförmigen Boden 5 von der eigentlichen Reaktionskammer 6 getrennt ist. Die obere Stirnfläche 7 des Gehäuses 1 weist in der Mitte eine Einfüllöffnung 8 auf, die mit einem Einfüllstutzen 9 in Verbindung steht, der sich mit einer Schraubkappe 10 verschliessen läßt. Um eine Geruchsbelästigung beim Nachfüllen des Calciumcarbids zu vermeiden, kann vor der Einfüllöffnung 8 eine federnd in der Schließlage gehaltene Verschlußklappe 11 vorgesehen sein.

In seiner Mitte ist der trichterförmige Boden 5 des Vorratsbehälters 4 mit einem sich im wesentlichen senkrecht darunter erstreckenden zylindrischen Siebkorb 12 versehen, in den das Calciumcarbid aus dem Vorratsbehälter 4 unter dem Einfluß der Schwerkraft eintreten kann. Dieser Siebkorb besteht aus perforiertem Blech oder auch aus Drahtgeflecht. Die Maschenweite des Geflechts ist an den Seitenwänden des Siebkorbes 12 relativ klein, da das Carbidgranulat unter dem Ein-fluß der Reaktionshitze pulverisiert. Im Gegensatz zu den Seitenwänden des Siebkorbes ist die Bodenfläche 12a des Siebes etwas grobmaschiger, damit es dort nicht zu Verklebungen und Verkrustungen des pulverisierten Calciumcarbidgranulates kommen kann und die Abfuhr des Calciumhydroxidschlammes bzw. Kalkstaubes nicht behindert wird.

Der Siebkorb 12 ist von einer ringförmigen Sprühdüsenanordnung 13 umgeben, mit der das zur Reaktion erforderliche Wasser gegen die Wandungen des Siebkorbes 12 und gegen das im Siebkorb enthaltene Calciumcarbid gesprüht werden kann. Die Sprühdüsenanordnung besteht aus einem Ringrohr 14, welches den Siebkorb 12 konzentrisch umgibt. An Stelle eines in sich geschlossenen Ringrohres 14 kann auch, wie Fig. 2 zeigt, ein kreisringförmig, sich nahezu über den gesamten Umfang erstreckendes Rohr dienen, das am freien Ende verschlossen ist. Die Versorgung des Ringrohres 14 erfolgt Über eine Leitung 15, welche die Wandung des Gehäuses 1 durchquert und mit dem unteren Teil des gesonderten Behälters 2 in Verbindung steht, in welchem das zur Reaktion erforderliche Wasser auf Vorrat gehalten wird. Die Wasserförderung vom gesonderten Behälter 2 zur Sprühdüsenanordnung 13 geschieht vorzugsweise über eine in die Leitung 15 eingeschaltete Pumpe 17, die das Wasser am Bodenanschluß 18 des Behälters 2 absaugt.

Am inneren Umfang des Ringrohres 14 befinden sich über den Umfang verteilt mehrere Sprühdüsen 19, über die das am Ringrohr benötigte Wasser in Richtung auf den Siebkorb 12 zugeführt werden kann. Diese Sprühdüsen 19 sind so gerichtet, daß sie einen großen Teil der Wandungen des Siebkorbes 12 und des in ihm enthaltenden Calciumcarbids bestrahlen können. Vorzugsweise sind jedoch mindestens einzelne der Düsen 19 so gerichtet, daß sie den Durchlauf der Calciumcarbidpartikel bzw. des Calciumcarbidpulvers in Richtung zum Sammelbehälter 3 unterstützen. Bei Verwendung einer Pumpe 17, kann diese vorzugsweise elektrisch aus der Bordbatterie angetrieben werden.

Wie in der vorerwähnten älteren Patentanmeldung DE-A 31 31 670.0 des Anmelders beschrieben, kann die Pumpe 17 auch mit einem Bensor 38 gesteuert werden, welcher den Gasdruck im oberen Teil 27 des gesonderten Behälters 2 erfaßt, um die pumpe 17 nur dann einzuschalten, wenn ein voreingestellter minimaler Druck von beispielsweise 100 mb unterschritten wird.

Ein unterhalb des Siebkorbes 12 angeordneter Trichter 21 sammelt den aus dem Siebkorb nach unten herausfallenden Calciumhydroxidschlamm und leitet ihn in eine den Boden des Gehäuses 1 durchquerende Leitung 22, von der aus der Calciumhydroxidschlamm unter dem Ein-fluß der Schwerkraft, unterstützt durch den in der Reaktionskammer 6 herrschenden Druck, zum Sammelbehälter 3 gelangen kann.

Je nach den Betriebsbedingungen kann auch in die Leitung 22 eine weitere elektrisch aus der Bordbatterie angetriebene Förderpumpe 23 vorgesehen sein.

Zur einfacheren Entsordung des Reaktors vom anfallenden Calciumhydroxidschlamm ist der Sammelbehälter 3 nicht fest mit dem Gehäuse 1 verbunden. Auch hier ist genauso wie am Carbideinfüllstutzen 9 eine Schraubkappe 24 vorgesehen, über die sich der Sammelbehälter 3 anschliessen und bei Bedarf leicht entfernen läßt. Verständlicherweise sind der Carbideinfüllstutzen und auch die Anschlußleitung zum Sammebehälter 3 mit entsprechenden Dichtungen versehen, damit es nicht zu einem Entweichen des erzeugten Acetylengases und auch nicht zu einer Geruchsbelästigung- der Umwelt kommen kann.

Vorzugsweise sind gemäß der vorliegenden Erfindung die Schraubkappen 10 und 24 identisch ausgebildet, so daß man entleerte auf den Carbideinfüllstutzen 9 aufsetzbare Carbid-Vorratsbehälter nach ihrer Entleerung in den Vorratsbehälter 4 als Sammelbehälter verwenden kann. So entfällt zum Auffüllen des Vorratsbehälters 4 eine Leerung des Sammelbehälters 3, der mit seiner Füllung abgegeben werden kann, um durch einen entleerten Carbid-Vorratsbehälter ersetzt zu werden.

Das in der Reaktorkammer beim Besprühen des Siebkorbinhaltes entstehende Acetylengas ist außerordentlich helß, so daß es zu Kondensationserscheinungen kommen kann. Damit keinesfalls Kondenswasser zu den Acetylengas-Verbrauchern weitergeleitet wird, erfolgt bei dem erfindungsgemäßen Reaktor die Gasabfuhr aus der Reaktionskammer in deren obereich Bereich über eine dort einmündende am Ende offene Gasleitung 25, die die Wand des Gehäuses 1 durchquert und über die Bodenöffnung 26 in den unteren Teil 16 des gesonderten Behälters 2 eintritt. Wenn das Acetylengas an der Bodenöffnung 26 eintritt, durchquert es zunächst den im unteren Teil 16 des Behälters 2 vorhandenen Wasservorrat und sammelt sich dann im oberen Teil 27 des Behälters 2. Von dort kann das gesammelte Acetylengas über den Gasaustrittsstutzen 20 abgeführt werden. Dieser Stutzen 20 steht mit einem Druckminderventil 28 in Verbindung, mit dem der Gebrauchsdruck des Gases eingestellt werden kann. Vom Druckminderventil 28 führt eine Rohrleitung 29 zu einem Impulser 30 bzw. einem Mischventil und von dort zum Verbraucher.

Zum Auffüllen des Vorratswassers ist in der oberen Stirnwand 31 des Behälters 2 ein Wassereinfüllstutzen 32 vorgesehen, der selbstverständlich gasdichtver-schließbar sein muß. Eine weitere Wasserauffüllung erfolgt über eine Verbindungsbohrung 33 zwischen der Reaktionskammer 6 und dem Behälter 2. Über diese Öffnung 33 wird kontinuierlich das überschüssige Wasser aus der Reaktionskammer 6 zum Behälter 2 abgeführt, in dem verständlicherweise der Wasserspiegel unterhalb des Niveaus der Öffnung 33 gehalten wird.

Der erfindungsgemäße Gasreaktor arbeitet wie folgt:
Nach einer Befüllung des Calciumcarbid-Vorratsbehälters 4 aus einem Behälter 3 über den Carbid-Einfüllstutzen 9 wird der entleerte Carbidbehälter am Schraubstopfen 24 angeschlossen, um dann anschließend als Sammelbehälter für den Calciumhydroxidschlamm zu dienen. Über den Wassereinfüllstutzen 32 wird der Behälter 2 bis etwas unterhalb der Offnung 33 mit Wasser gefüllt-Aufgrund der Schwerkraft, im Fahrbetrieb noch durch übliche Fahrzeugerschütterungen begünstigt, füllt das Calciumcarbid den Siebkorb 12 an. Sobald jetzt unter Steuerung des Sensors 28 mittels der Pumpe 17 Wasser aus dem Behälter 2 zur Sprühdüsenanordnung 13 gefördert wird, kommt es zur Reaktion in der Reaktionskammer 6, d. h., zur Erzeugung von relativ heißem Acetylen, welches über die Gasleitung 25 durch den Wasservorrat hindurch den oberen Teil 27 des Behälters erreichen kann.

Durch die Besprühung des Calciumcarbids im Siebkorb 12 zerfallen die Carbidpartikel und können dann, sofern sie kleiner als die Maschenöffnung des Siebkorbbodens (12a) sind, nach unten herausfallen. Dieses Herausfallen wird durch die Wasserströmung begünstigt. Über den Trichter 21 und die Leitung 22 gelangt dann der Calciumhydroxidschlamm in den Sammelbehälter 3. Entsprechend der Abfuhr des Calciumhydroxidschlammes kann dann aus dem Vorratsbehälter 4 weiteres Carbid in den Siebkorb 12 zur nachfolgenden Reaktion eintreten. Die in die Leitung 22 eingeschaltete pumpe 23 ist so ausgebildet, daß sie lediglich den unter Druckeinwirkung komprimierten Schlamm aus dem Trichter 21 abführt und dabei zugleich eine Sperre gegen ein unerwünschtes Entweichen des Acetylengases aus der Reaktionskammer 6 bildet.

Dadurch, daß erfindungsgemäß der Reaktor nunmehr aus mehreren Kammern besteht, ergibt sich einerseits ein größeres Einfüllvolumen für den Vorratsbehälter 4 und andererseits eine niedrigere Bauart, die den Einbau des Reaktors in Kraftfahrzeuge erleichtert. Von besonderem Vorteil ist auch, daß die Beschickung des Reaktors mit Wasser möglich ist, ohne die eigentliche Reaktionskammer 6 nach außen zu öffnen. Hierdurch sind Geruchsbelästigungen ausgeschlossen. Ebenfalls besonders günstig ist beim erfindungsgemäßen Reaktor, daß der Sammelbehälter 3 getrennt vom Reaktorgehäuse 1 angeordnet ist und sich somit sehr leicht vom Reaktor trennen läßt. Von ganz besonderer Bedeutung ist jedoch beim erfindungsgemäßen Reaktor, daß das in der Reaktionskammer 6 entstehende sehr heiße Acetylengas in dem gesonderten Behälter 2 gut gekühlt werden kann, so daß es nicht zu unerwünschten Kondensatzbildungen in den Gasleitungen zum Verbraucher und im Verbraucher selbst kommen kann.

In Verbindung mit einem in der Praxis erprobten er-findungsgemäßen Acetylengas-Reaktor sei noch erwähnt, daß besonders gute Ergebnisse zu erzielen waren, wenn der Siebkorb an seinen Seitenwänden eine Maschenweite von ca. 20 Maschen/cm².

Bei der in Fig. 4 dargestellten abgewandelten Ausführungsform der Erfindung besteht der Acetylengas-Reaktor im wesentlichen aus drei Behältern 101, 102 und 140. Das eigentliche Reaktorgefäß 101 deckt sich im wesentlichen mit dem Gefäß 1 der Fig. 1 bis 3. Unterschiedlich ist jedoch, daß der Carbid-Vorratsraum 104 nach unten durch einen schräg abfallenden Boden begrenzt wird, an den sich ein flach ausgebildeter Siebkorb 112 anschließt, der zum Inneren des Behälters 101 gerichtet ist und sich über die Breite des Gefäßes 101 bis etwa zur Mitte erstreckt. Über diesem Siebkorb 112 erstreckt sich in gleichen Längenund Breitenabmessungen eine flache Düsenanordnung 113, die über eine Leitung 115, eine Wasserpumpe 117 und eine Leitung 118 aus der Wasserkammer 116 des kombinierten Gas- und Wasserbehälters 102 gespeist wird. Das im Gasraum 106 des Behälters 101 entstehende Acetylengas wird über eine Leitung 125, und eine Pumpe nicht eingezeichnet in den mit Wasser gefüllten Raum 116 des Behälters 102 eingeleitet, so daß dort das Gas im Wasser gekühlt Werden kann, um anschließend in den Gasraum 127 aufzusteigen, wo es über das Druckminderventil 128 und das Mischventil 130 den Acetylengas-Verbraucher erreichen kann.

Auch hier ist an den Gasvorratsraum 127 ein die Wasserzufuhr zum Reaktor steuernder Sensor 138 vorgesehen. Ein Überdruckventil 149 verhindert das Entstehen eines Überdruckes im Gasraum 127.

Anders als bei der Ausführungsform gemäß Fig. 1 bis 3 wird am Boden des Reaktorgehäuses 101 über die Leitung 122 der gesamte Schlamm abgezogen und mittels einer pumpe 123 über eine Leitung 144 in den schon erwähnten dritten Behälter 140 gefördert. Durch diese Maßnahme können der trichterförmige Ansatz 21 des Filterkorbes und die Wasserüberleitungsöffnung 33 zum Fortfall kommen.

Wie Fig. 4 erkennen läßt, befindet sich innerhalb des mit einem Deckel 141 gasdichtverschließbaren Behälters 140 auf Stützen 142 abgestützt ein nach oben offener Filterkorb, dessen Wandungen und dessen Boden wasserdurchlässig ist, aber die festen Teile des Carbid-Schlammes zurückhält. Das sich am Boden des Behälters 140 ansammelnde Wasser wird über eine Pumpe 145 und eine Leitung 146 in das Wasserabteil 116 des Behälters 102 gefördert. Nachdem der Filtereinsatz 103 mit den Feststoffen des Hydroxidschlammes gefüllt ist, kann man nach Öffnen des Deckels 141 den an seiner offenen oberen Seite über die Leitung 144 zur füllenden Filterkorb 103 am Handgriff 143 aus dem Behälter 140 herausnehmen, um dann einen neuen Filterkorb 103 einzusetzen.

Die in der Leitung 146 und 125 eingesetzten Rückschlagventile 147 und 148 dienen der Sicherheit der Reaktoranlage uns dind allein in Richtung zum Wasservorratsraum 116 durchlässig und sperren in der entgegengesetzten Richtung.

## Patentansprüche

1. Acetylengas-Reaktor, insbesondere zur Speisung eines Kraftfahrzeugmotors, bestehend aus einem Calciumcarbid-Vorratsbehälter, einer unterhalb des Vorratsbehälters angeordneten, der Acetylenentwicklung dienenden Reaktionskammer, einem am Boden des Vorratsbehälters angeschlossenen, in die Reaktionskammer hineinragenden Siebkorb, an dem eine Sprühdosenanordnung zur Zufuhr des zur Reaktion erforderlichen Wassers angeordnet ist, und einem am Boden der Reaktionskammer angeschlossenen Auslaßstutzen für den anfallenden Calciumhydroxidschlamm bzw. Kalkstaub dadurch gekennzeichnet, daß getrennt von der eigentlichen Reaktionskammer (6) ein gesonderter, mit dem Wasserüberschuß der Reaktionskammer (6) gespeisten Gassammel-und Wasservorrats-Behälter (2) angeordnet ist, daß der untere, den Wasservorrat enthaltende Teil (16) dieses Behälters (2) über eine Leitung (15) mit der Sprühdüsenanordnung (13) verbunden ist, daß von dem das Acetylen aufnehmenden oberen Bereich der Reaktionskammer (6) eine Gasleitung (25) zu einer Bodenöffnung (26) des gesonderten Behälters (2) führt und daß der zu den Verbrauchern führende Acetylengas-Austrittsstutzen (20) im oberen Bereich des gesonderten Behälters (2) angeordnet ist.

2. Acetylengas-Reaktor nach Anspruch 1, dadurch gekennzeichnet, daß der Sammelbehälter (3) für den anfallenden Hydroxidschlamm außerhalb des Reaktorgehäuses (1) und des gesonderten Behälters (2) angeordnet ist und daß unter dem Siebkorb (12). eine Leitung (22) aus dem Gehäuse (1) herausgeführt ist, die an ihrem freien Ende mit einer leicht lösbaren Kupplung (24) zum Anschluß des Sammelbehälters (3) versehen ist.

3. Acetylengas-Reaktor nach Anspruch 1, dadurch gekennzeichnet, daß der Siebkorb (112) eine flache, kastenartige Form hat und sich unterhalb einer flach ausgebildeten Sprühdüsenanordnung (113) schräg nach unten gerichtet in die Reaktionskammer (106) hineinerstreckt.

4. Acetylengas-Reaktor nach Anspruch 1 bis 3, dadurch gekennzeichnet, daß das Gehäuse (1) im oberen Bereich (7) eine Carbideinfüllöffnung (8) aufweist, die mit einer leicht lösbaren Kupplung (10) zum Anschluß eines Carbidauffüllbehälters versehen ist.

5. Acetylengas-Reaktor nach Anspruch 1 bis 4, dadurch gekennzeichnet, daß die leicht lösbaren Kupplungen (10, 24) zum Anschluß gleichartiger Sammel- und Carbidauffüll-Behälter (3) identisch ausgebildet sind.

6. Acetylengas-Reaktor nach Anspruch 1 bis 5, dadurch gekennzeichnet, daß im oberen Bereich (27) des gesonderten Behälters (2) ein gasdichtabschließbarer Wassereinfüllstutzen (32) vorgesehen ist.

7. Acetylengas-Reaktor nach Anspruch 1 bis 6, dadurch gekennzeichnet, daß an den nach außen führenden Einfüllöffnungen (8, 32) von Reaktorgehäuse (1) und gesondertem Behälter (2) zum Schutz der Umgebung gegen austretendes Gas Ventilkappen (11) angeordnet sind.

8. Acetylengas-Reaktor nach Anspruch 1 bis 7, dadurch gekennzeichnet, daß in der Schlammabfuhrleitung (22) unterhalb des Siebkorbes (12) eine Schlammförderpumpe (23) angeordnet ist.

9. Acetylengas-Reaktor nach Anspruch 1 bis 8, dadurch gekennzeichnet, daß die ringförmige Sprühdosenanordnung (13) von einem kreisförmig gebogenen und am Ende verschlossenen Teil der Wasserzuführleitung (15) gebildet ist.

10. Acetylengas-Reaktor nach einem oder mehreren der Ansprüche 1 bis 9, dadurch gekennzeichnet, daß in einem gesonderten Behälter (140) ein herausnehmbarer Siebkorb (103) angeordnet ist, welcher siebartig ausgebildete Seiten und Bodenwände hat und über eine Schlammförderpumpe (123) aus dem unteren Bereich der Reaktionskammer (106) mit dem anfallenden Calciumhydroxidschlamm an seiner offenen Oberseite gespeist wird.

11. Acetylengas-Reaktor nach Anspruch 10, dadurch gekennzeichnet, daß der Siebkorb (103) zur Bildung eines Wassersammelraumes auf einer Bockanordnung (142) abgestützt ist.

12. Acetylengas-Reaktor nach Anspruch 10 und 11, dadurch gekennzeichnet, daß der Wasserraum des Behälters (140) unterhalb des Siebkorbes (103) über eine Pumpe (145) mit dem Wasserraum (116) des Behälters (102) in Verbindung steht.

13. Acetylengas-Reaktor nach Anspruch 1 bis 12, dadurch gekennzeichnet, daß die in den Wasserraum (116) des Behälters (102) führenden Leitungen (125, 146) mit Rückschlagventilen (147, 148) versehen sind, die lediglich einen Zustrom in Richtung Wasserraum (116).ermöglichen.

14. Acetylengas-Reaktor nach Anspruch 1 bis 13, dadurch gekennzeichnet, daß der Gasraum (127) des Behälters (102) mit einem Uberdrucksicherheitsventil (149) versehen ist.

## Claims

1. An acetylene-gas reactor, particularly for feeding a motor-vehicle engine, consisting of a storage container for calcium carbide, a reaction chamber disposed below the storage container and serving to generate the acetylene, a wire basket which is connected to the bottom of the storage container and projects into the reaction chamber and on which there is disposed a spraying-nozzle arrangement to supply the water necessary for the reaction, and an outlet socket, connected to the bottom of the reaction chamber, for the calcium hydroxide sediment and/or lime dust which accumulates, characterised in that disposed separately from the actual reaction chamber (6) is a separate gas-collecting and water-storage tank (2) which is fed with the excess water from the reaction chamber (6), that the lower portion (15) of this tank (2), which contains the water supply, is connected through a pipeline (15) to the spraying-nozzle arrangement (13), that a gas pipe (25) leads from the upper region of the reaction chamber (6), receiving the acetylene, to a bottom opening (26) in the separate tank (2) and that the outlet nozzle (20) for acetylene gas, leading to the consuming devices, is disposed in the upper region of the separate tank (2).

2. An acetylene-gas reactor according to claim 1, characterised in that the collector (3) for the hydroxide sediment which accumulates is disposed outside the reactor housing (1) and the separate tank (2) and that a pipeline (22) is taken out of the housing (1) below the wire basket (12) and is provided, at its free end, with an easily detachable coupling (24) for the connection of the collector (3).

3. An acetylene-gas reactor according to claim 1, characterised in that the wire basket (112) has a shallow, box-like shape and extends into the reaction chamber (106), being directed obliquely downwards below a spraying-nozzle arrangement (11) of flat construction.

4. An acetylene-gas reactor according to claims 1 to 3, characterised in that the housing (1) comprises, in the upper region (7), a carbide feed opening (8) which is provided with an easily detachable coupling (10) for the connection of a carbide replenishment container.

5. An acetylene-gas reactor according to claims 1 to 4, characterised in that the easily detachable couplings (10,24) for the connection of the similar collector and carbide replenishment container (3) are identical in construction.

6. An acetylene-gas reactor according to claims 1 to 5 characterised in that a water filling socket (32) which can be closed in a gas-tight manner is provided in the upper region (27) of the separate tank (2).

7. An acetylene-gas reactor according to claims 1 to 6, characterised in that valve flaps (11) are provided on the filling openings (8, 32) leading to the outside from the reactor housing (1) and the separate tank (2), in order to protect the environment from emerging gas.

8. An acetylene-gas reactor according to claims 1 to 7, characterised in that a sludge pump (22) is provided in the sludge discharge pipe (22) below the wire basket (12).

9. An acetylene-gas reactor according to claims 1 to 8, characterised in that the annular spraying nozzle arrangement (13) is formed from a portion of the water supply pipe (15) which is bent into circular shape and closed at the end.

10. An acetylene-gas reactor according to one or more of the claims 1 to 9, characterised in that a removable wire basket (103) is disposed in a separate container (140), which wire basket has sides and bottom walls of sieve-like construction and is fed, at its open top with the calcium hydroxide sediment accumulating, from the lower region of the reaction chamber (106), through a sludge pump (123).

11. An acetylene-gas reactor according to claim 10, characterised in that the wire basket (103) is supported on a stand arrangement (142) in order to form a space for collecting water.

12. An actylene-gas reactor according to claims 10 and 11, characterised in that the water space of the container (140) below the wire basket (103) is in communication, through a pump (145), with the water space (116) of the tank (102).

13. An acetylene-gas reactor according claims 1 to 12, characterised in that the pipelines (125, 146) leading into the water space (116) of the tank (102) are provided with non-return valves (147, 148) which only render possible an inflow in the direction of the water space (116).

14. An acetylene-gas reactor according to claims 1 to 13, characterised in that the gas space (127) of the tank (102) is provided with an excess- pressure safety valve (149).

## Revendications

1. Réacteur pour la production d'acétylène gazeux, en particulier pour l'alimentation d'un moteur de véhicule automobile, comprenant un réservoir de carbure de calcium, une chambre de réaction disposée sous ce réservoir et servant au dégagement d'acétylène, un tamis en forme de panier raccordé au fond du réservoir et faisant saillie dans la chambre de réaction, sur lequel est disposé un système de tuyères de pulvérisation pour l'amenée de l'eau nécessaire à la réaction, ainsi qu'une tubulure de sortie raccordée au fond de la chambre de réaction pour l'hydroxyde de calcium boueux ou la chaux pulvérisée, caractérisé en ce qu'un récipient particulier formant collecteur de gaz et réservoir d'eau (2) est disposé séparément de la chambre de réaction (6) proprement dite et est alimenté avec l'eau excédentaire de la chambre de réaction (6), que la partie inférieure (₁₆) de ce récipient (2), contenant la réserve d'eau, est reliée par une conduite (15) au système de tuyeres de pulvérisation (13), qu'une conduite de gaz (25) partant de la partie supérieure de la chambre de réaction (6), recevant l'acétylène, mène à une ouverture de fond (26) du récipient particulier (2) et que la tubulure de sortie d'acétylène gazeux (20) menant aux utilisateurs est disposée dans la partie supérieure du récipient particulier (2).

2. Réacteur selon la revendication 1, caractérisé en ce que le récipient collecteur (3) pour l'hydroxyde boueux produit est disposé à l'extérieur de l'enveloppe (1) du réacteur et du récipient particulier (2) et qu'une conduite (22) sort de l'enveloppe (1) sous le panier (12) et est pourvue à son extrémité libre d'un raccord (24) facile à détacher pour le raccordement du récipient collecteur (3).

3. Reacteur selon la revendication 1, caractérisé en ce que le panier (112) possède une forme parallélepipédique plate et s'étend obliquement vers le bas dans la chambre de réaction (106) sous un système de tuyères de pulvérisation (113) de forme plate.

4. Réacteur selon les revendications 1 à 3, caractérisé en ce que l'enveloppe (1) possède dans la partie supérieure (7) une ouverture de chargement de carbure (8) qui est pourvue d'un raccord (10) facile à détacher pour le raccordement d'un récipient de remplissage en carbure.

5. Réacteur selon les revendications 1 à 4, caractérisé en ce que les raccords (10, 24) faciles à détacher sont identiques,en vue du raccordement de récipients (3) collecteurs et de remplissage en carbure semblables.

6. Réacteur selon les revendications 1 à 5, caractérisé en ce qu'une tubulure de chargement d'eau (32) fermant étanche au gaz est prévue dans la partie superieure (27) du récipient particulier (2).

7. Réacteur selon les revendications 1 à 6, caractérisé en ce que des clapets de soupape (11) sont installes sur les ouvertures de chargement (8, 32), communiquant avec l'extérieur, de l'enveloppe (1) du réacteur et du récipient particulier (2) en vue de la protection de l'environnement contre la sortie de gaz.

8. Réacteur selon les revendications 1 à 7, caractérisé en ce qu'une pompe de refoulement de boue (23) est installée dans la conduite d'évacuation de boue (22) sous le panier (12).

9. Réacteur selon les revendications 1 à 8, caractérisé en ce que le système, de forme annulaire, de tuyères de pulvérisation (13) est constitué d'une partie courbée en cercle et fermée au bout de la conduite d'amenée d'eau (15).

10. Réacteur selon une ou plusieurs des revendications 1 à 9, caractérisé en ce qu'un panier amovible (103), possédant des parois latérales et de fond réalisées comme des tamis, est disposé dans un récipient séparé (140) et est alimenté à son côté supérieur ouvert avec la boue d'hydroxyde de calcium boueux produit depuis la partie inférieure de la chambre de réaction (106) par une pompe de refoulement de boue (123).

11. Réacteur selon la revendication 10, caractérisé en ce que le panier (103) est appliqué sur un dispositif de support (142) en vue de la formation d'un espace collecteur d'eau.

12. Réacteur selon les revendications 10 et 13, caractérisé en ce que l'espace à eau du récipient (140) sous le panier (103) communique à travers une pompe (145) avec le volume d'eau (116) du récipient (102).

13. Réacteur selon les revendications 1 à 12, caractérisé en ce que les conduites (125, 146) menant dans l'espace à eau (116) du récipient (102) sont équipées de soupapes anti-retour (147, 148) qui permettent seulement l'écoulement d'alimentation en direction de l'espace à eau (116).

14. Réacteur selon les revendications 1 à 13, caractérisé en ce que l'espace à gaz (127) du récipient (102) est équipé d'une soupape de sûreté (149) contre les surpressions.
